# EUROPÄISCHE PATENTSCHRIFT

(11) **EP 0 637 660 B1**
(45) Veröffentlichungstag und Bekanntmachung des Hinweises auf die Patenterteilung: **05.03.1997**
(21) Anmeldenummer: 94111738.4
(22) Anmeldetag: 28.07.1994
(51) Int. Cl.: E04G 1/15

(54) **Aushebesicherung an einer Gerüsteinhängeverbindung**
Anti-lifting lock for hook connection in a scaffold
Verrou anti-levage pour liaison par accrochage dans un échafaudage

(30) Priorität: 02.08.1993 DE 9311490 U
(43) Veröffentlichungstag der Anmeldung: 08.02.1995
(73) Patentinhaber: Merkel, Gerald, Nassau, Bahamas (BS)
(72) Erfinder: Merkel, Gerald, Nassau, Bahamas (BS)
(74) Vertreter: Heyner, Klaus, Dr.-Ing.

(56) Entgegenhaltungen:
- EP-A- 0 305 014
- EP-A- 0 407 680
- FR-A- 2 527 251
- FR-A- 2 637 638
- US-A- 4 534 447

## Beschreibung

Die Erfindung betrifft die Gestaltung von Sicherungselementen an Gerüsteinhänge verbindungen, die ein Ausheben dieser Teile aus ihrer horizontalen Gebrauchslage und damit verbundene Gefährdungssituationen ausschließen sollen.

Solche Sicherungselemente sind zur Verriegelung von Einhängeverbindungen. insbesondere Gerüstteilen unverzichtbar; sie gewährleisten eine zuverlässige Sicherung nach Zusammenbau des Gerüstes.

Im modernen Gerüstbau werden heutzutage Gerüstbausysteme eingesetzt. die aus aufeinander abgestimmten. vorgefertigten Stab- oder Stangenelementen, meist aus Profil- oder Rundrohren bestehen.
Diese Gerüstbauelemente werden beim Zusammenbau des Gerüstes ineinander gesteckt und schließlich durch Sicherungseinrichtungen in der gegebenen. gegenseitigen Eingriffslage verriegelt.

Zusätzlich werden im Gerüstbau rahmenartig aufgebaute Gerüstbelagteile eingesetzt. die mit an den Stirnseiten vorhandenen Auflagerhaken auf Querriegel aufsitzen und in analoger Weise geeignete Sicherungsmittel aufweisen müssen.

Zur Verriegelung von Einhängeverbindungen bei Gerüstbaukonstruktionen sind im Stand der Technik verschiedene Lösungen bekannt.

In DE-OS 26 40 976 wird eine Sicherheitsverbindung für Arbeitsbühnen, Gerüstkonstruktionen und dgl. vorgeschlagen, bei der ein an sich bekannter hakenförmiger Rohrverbinder mit einer Verriegelungsvorrichtung versehen ist. Diese Verriegelungsvorrichtung ist als formschlüssiges Gesperre ausgeführt, das aus mindestens zwei, je einmal im Verbinder drehbar gelagerten Hebeln besteht. Die Hebel arbeiten dabei mit Federkraftunterstützung.

Nach DE-OS 32 16 543 wird zur Verriegelung für Einhängeverbindungen ein Schubriegel eingesetzt. Dieser Schubriegel gleitet in einer Führungshülse, die um einen solchen Winkelbetrag nach unten geneigt ist. daß der Schubriegel beim Zusammenbau des Gerüstes unter Schwerkrafteinwirkung automatisch in seine Sicherungslage fällt.

In dieser Grundkonfiguration wird der Schubriegel auch bei Gerüstbelagteilen eingesetzt. Er ist hier in das jeweilige stirnseitige Rahmenelement integriert. wobei die Hülse parallel zur Längsachse des Gerüstbelagteiles angeordnet ist und in Einbaulage der Schubriegel unter den Querriegel gleitet.

Als problematisch für die zuverlässige Erfüllung der Sicherheitsanforderungen muß bei dieser Lösung die hinsichtlich ihrer Freigängigkeit anfällige Gleitverbindung eingeschätzt werden.

Ausgehend vom Stand der Technik nach DE-OS 32 16 543 ist es Aufgabe der Erfindung, das von der Schwerkraft angetriebene Verriegelungselement der Aushebesicherung in der Weise auszuführen, daß das selbsttätige, automatische Einnehmen der Verriegelungsposition tatsächlich und in jedem Einbau- bzw. Einsatzfallder erfindungsgemäßen Aushebesicherung gewährleistet wird.

Eine erfindungsgemäße Lösung dieser Aufgabe ist im Patentanspruch 1 angegeben. Weiterbildungen der Erfindung sind in den Unteransprüchen gekennzeichnet.

Die Erfindung geht davon aus, daß der gegen Ausheben zu sichernde Gerüstbelagteil mittels Auflagerhaken auf dem vorzugsweise als Rohrstange ausgeführten, quer zum Gerüstbelagteil verlaufenden Querriegel aufsitzt. Das am bzw. im Rahmen es Gerüstbelagteiles angeordnete Verriegelungselement der Aushebesicherung ist dabei im Einbauzustand so positioniert, daß die Riegelzunge sich unterhalb der Rohrstange, den Querriegel unterfassend, befindet und ein Ausheben des Gerüstbelagteiles verhindert.

Erfindungsgemäß besteht das Verriegelungselement aus einer zur Nutzung der Schwerkraft schräg gestellten. drehbar gelagerten Achswelle mit daran befestigter, von dieser Achswelle weg weisender, tangential den Querriegel unterfassender Riegelzunge. Als Rahmenelement des Gerüstbelagteiles wird zweckmäßigerweise ein mit der Öffnung vom Querriegel weg weisendes U-Profil eingesetzt .

Die kürzeren U-Schenkel sind in Einbaulage des Gerüstbelagteiles horizontal oben und unten, der breitere die Auflagerhaken tragenden Mittelsteg ist vertikal angeord-net.

Die Achswelle mit der Riegelzunge ist am oder im die Auflagerhaken tragenden Rahmenelement des Gerüstbelagteiles so gelagert, daß sie sich mit einer Neigung zum Mittelsteg des Rahmenelements hin in einer parallelen Ebene zu den rechtwinklig zum Rahmenelement angeordneten Auflagerhaken befindet. Dabei erstreckt sich die Riegelzunge in der Weise, daß sie im Einbauzustand nach freiem, selbsttätigem, lediglich von der Schwerkraft getriebenem Einpendeln unterhalb des Querriegels. also in Sicherungsposition zu liegen kommt.

Die Neigung der Achswelle des Verriegelungselementes und der auf der Achswelle vorzugsweise im Winkel von etwa 90° befestigten Riegelzunge wird einmal bestimmt durch die für eine einwandfreie Funktion unter Einwirkung der Schwerkraft selbsttätige Einstellung der Riegelzunge in etwa senkrecht zur Längsachse des in Einbaulage horizontal angeordneten Querriegels.

Zum anderen müssen Achswelle, Riegelzunge und die der Bewegungsgeometrie der Riegelzunge angepaßte schlitzförmige Aussparung im das Verrieglungselement aufnehmende Rahmenelement so ausgeführt bzw. angeordnet sein, daß in Einbaulage die Riegelzunge unter dem Querriegel positioniert ist.

Zur Einstellung der Schräglage der Achswelle ist das obere Achslager im oberen Drittel des Mittelsteges des U-Profils und das untere Achslager im Randbereich des unteren U-Schenkels verankert.

Die schlitzartige Aussparung, die die freie Beweglichkeit der Riegelzunge gewährleisten soll. ist bei einer solchen Konfiguration im unteren Drittel des Mittelsteges eingearbeitet.

Bei einer besonders funktionssicheren Ausführungsform werden für die Geometrie des als U-Profil gestalteten Rahmenelementes die Abmessungen von U-Schenkel und Mittelsteg im Verhältnis von 1 : 2 gewählt.

Achswelle und zugehörige Lagerung des Verriegelungselementes sind dabei so ausgebildet, daß die Reibverluste minimiert werden.

Für die Lagerung selbst sind in Wechselwirkung mit der Gestaltung der Achswelle viele Ausführungsformen bekannt.

Durch Einsatz eines Federelementes in einem der beiden Lager wird es möglich. das Verriegelungselement erst als letzte Maßnahme der Herstellung von Gerüstbelagteilen in die vorbereiteten Lagerstellen des Rahmenelementes einzusetzen. Dadurch können alle die Arbeitsschritte zur Herstellung von Gerüstbelagteilen, die die Funktionsfähigkeit bereits eingebauter Verriegelungselemente beeinträchtigen könnten, wie Verzinken etc. vor der Montage der pendelnden Bewegungselemente durchgeführt werden.

Die Anwendungsvorteile der vorliegenden Lösung im Sinne der Erfüllung der Aufgabe der Erfindung sind überzeugend.

Das Verriegelungselement arbeitet sowohl selbsttätig als auch zuverlässig und dabei unabhängig von jedweden Montageaktivitäten beim Gerüstbau. Beim Erreichen der Einbaubzw. Gebrauchslage der montierten Gerüstbaueinheiten schwingt die Riegelzunge in die von der Schwerkraft bestimmte Verriegelungsposition.
Durch Anwendung der Erfindung kommt es zu wesentlichen Montagezeiteinsparungen; Kontrolluntersuchungen und die Nachstellung bzw. Nachführung der Verriegelungselemente in die Eingriffsposition können entfallen.

Die Erfindung wird nachstehend anhand eines Ausführungsbeispiels unter Bezugnahme auf die Zeichnung exemplarisch beschrieben. Es zeigen:
- Fig. 1: die Draufsicht auf die Montageanordnung des auf einem Querriegel aufliegenden und gesicherten Gerüstbelagteiles und
- Fig. 2: die Seitenansicht mit Schnittdarstellung des Rahmenelementes bei Darstellung der Aushebesicherung im Eingriffszustand entlang der Schnittlinie A - A in Fig. 1.

Fig. 1 veranschaulicht die Gesamtansicht der montierten Gerüstelemente, nämlich das mittels der Auflagerhaken 6 auf dem Querriegel 5 eingehängte Gerüstbelagteil 8. Diese Gerüstelemente sind in Einbaulage horizontal angeordnet und ihre Längsachsen stehen senkrecht aufeinander.

Das aus Achswelle 2 und Riegelzunge 3 bestehende Verriegelungselement 1 ist im Eingriffszustand. also mit eingelegter Aushebesicherung dargestellt.

Die Achswelle 2 des Verriegelungselementes 1 ist mittels zweier in Richtung der Längsachse des Gerustbelagteiles zueinander versetzter Lager 4 in zum Querriegel 5 hin geneigter Position in das Rahmenelement 7 eingebaut.

Die Riegelzunge 3 sitzt dabei in etwa rechtem Winkel auf der Achswelle 2 auf und erstreckt sich in tangentialer Richtung, s. auch Fig. 2, zur unteren Begrenzung des Querriegels 5.

Die geometrische Einpassung des Verriegelungselementes 1 in die Montageanordnung und die durch die Schwerkraft bewirkte zwangsläufige Bewegung des Verriegelungselementes 1 in die Eingriffsstellung mit Unterfassung des Querriegels 5 wird durch die Schrägstellung der Achswelle 2 mit der angeschweißten Riegelzunge 3 bestimmt.

Die von der Achswelle 2 und der Riegelzunge 3 aufgespannte Ebene verläuft parallel zur Längsachse des Gerüstbelagteiles bzw. zu den Auflagerhaken 6.

In Fig. 2 ist die Seitenansicht der mit einer erfindungsgemäßen Aushebesicherung ausgerüsteten Montageanordnung durch eine Schnittdarstellung entlang der Schnittlinie A - A in Fig. 1 ergänzt.

Bei diesem Ausführungsbeispiel wurden für den Rahmen des Gerüstbelagteiles 8 U-Profile eingesetzt. In das stirnseitige, die Auflagerhaken 6 tragende Rahmenelement 7 ist das Verriegelungselement 1 in zwei, die Schrägstellung gewährleistende Lager 4 eingesetzt.

Das obere Lager ist mit dem Mittelsteg 11 des U-Profils und das untere, in X-Richtung versetzte Lager ist mit dem Rand des unteren U-Schenkels 10 verschweißt.

Im unteren Drittel des Mittelsteges 11 ist eine schlitzförmige Ausnehmung 9 in das U-Profil eingearbeitet, durch die sich die Riegelzunge 3 in Richtung des zu sichernden Querriegels 5 erstreckt und die eine freie Pendelbewegung des drehbar gelagerten Verriegelungselementes 1 entsprechend der wirksamen Schwerkraft gestattet.

In der einfachsten und im Betrieb robustesten Ausführungsform ist das untere Lager als Metallplatte mit eingebrachter zylindrischer Sacklochbohrung ausgebildet, die die Achswelle 2 frei beweglich aufnimmt. Das obere Lager besteht aus einer zweiten Metallplatte mit Durchgangsbohrung, durch die die Achswelle durchgesteckt ist.

## Patentansprüche

1. Aushebesicherung an einer Gerüsteinhängeverbindung, bei der ein rahmenartig aufgebautes Gerüstbelagteil (8) mit Auflagehaken (6) an einem rohrförmigen Querriegel (5) eingehängt ist und mit einem von der Schwerkraft angetriebenen Verriegelungselement (1) an diesem Querriegel (5) gesichert ist,
wobei das Verriegelungselement (1) eine Riegelzunge (3) aufweist, die so gelagert ist, daß es unter einem ausreichenden Winkel nach unten weist,
**dadurch gekennzeichnet**,
- daß als Rahmenelement (7) des Gerüstbelagteils ein mit der Öffnung vom Querriegel (5) weg weisendes U-Profil eingesetzt ist,
- daß das Verriegelungselement (1) aus einer zum Mittelsteg (11) des Rahmenelements (7) hin schräggestellten, drehbar gelagerten Achswelle (2) mit einer daran befestigten, von der Achswelle in Richtung des Querriegels (5) weg weisenden Riegelzunge (3) besteht,
wobei zur Schrägstellung und Führung des Verriegelungselements (1) in Richtung der Längsachse des Gerüstbelagteiles (8) versetzte Lager (4) vorhanden sind, die sich am die Auflagerhaken (6) tragenden Rahmenelement (7) des Gerüstbelagteiles (8) befinden,
- und daß die Achswelle (2) mit der Riegelzunge (3) mittels der Lagerstellen (4) in einer parallelen Ebene zu den rechtwinklig am Rahmenelement (7) angeordneten Auflagerhaken (6) positioniert ist,
wobei die Achswelle (2) zum Mittelsteg (11) des Rahmenelements (7) hin geneigt ist und sich die Riegelzunge (3) durch eine schlitzförmige Öffnung (9) im Rahmenelement so erstreckt. daß sie den Querriegel (5) unterfaßt.

2. Aushebesicherung nach Anspruch 1,
**dadurch gekennzeichnet,** daß die schräg gestellte Achswelle (2) in zwei am stirnseitigen Rahmenelement (7) des Gerüstbelagteiles (8) angeordneten Lagern (4), die sich in einer im Einbauzustand senkrechten Schnittebene befinden, geführt ist.

3. Aushebesicherung nach Anspruch 1 und 2,
**dadurch gekennzeichnet**, daß die Riegelzunge (3) in etwa rechtwinklig auf der Achswelle (2), im Einbauzustand in tangentialer Richtung zur unteren Oberfläche des rohrförmigen Querriegels (5) weisend, befestigt ist.

4. Aushebesicherung nach einem der Ansprüche 1 bis 3,
**dadurch gekennzeichnet**,
- daß die beiden schmaleren U-Schenkel (10) des Rahmenelements (7) in Einbaulage horizontal oben und unten sowie der breitere, die Auflagerhaken (6) tragende Mittelsteg (11) des U-Profils vertikal angeordnet ist,
- daß zur Erzielung der Schrägstellung das obere Achslager (4) des Verriegelungselements (1) im oberen Drittel des Mittelsteges (11) und das untere Achslager (4) im Randbereich des unteren U-Schenkels (10) vorgesehen ist, und
- daß in das untere Drittel des Mittelsteges (11) eine schlitzartige Ausnehmung (9) zur Gewährleistung der freien Beweglichkeit der Riegelzunge (3) eingebracht ist.

5. Aushebesicherung nach Anspruch 4,
**dadurch gekennzeichnet**, daß die Abmessungen von U-Schenkel (10) und Mittelsteg (11) im Verhältnis von 1 : 2 ausgeführt sind.

6. Aushebesicherung nach einem der Ansprüche 1 bis 5,
**dadurch gekennzeichnet**, daß die seitliche Ausdehnung der schlitzförmigen Ausnehmung (9) ein Pendeln der Riegel zunge (3) auf die Innenseite, also die den Auflagerhaken (6) abgewandte Seite des Rahmenelementes (7) zuläßt.

7. Aushebesicherung nach einem der Ansprüche 1 bis 6,
**dadurch gekennzeichnet**, daß zur Lagerung der Achswelle (2) ein Federelement in einem der beiden Lager (4) vorgesehen ist.

## Claims

1. An anti-lifting lock for hook connection in a scaffold in which a frame-like scaffold floor part (8) is hooked to a tubular cross bar (5) by means of bearing hooks (6) and is locked by the gravity-driven locking element (1) to this cross bar (5),
with the locking element (1) being provided with a lock tongue (3) which is arranged such that the locking element (1) is oriented downwards at a sufficient angle,
wherein
- a U-section whose open side points to the opposite direction of the cross bar (5), is used as the frame member (7) of the scaffold floor part (8),
- the locking element (1) consists of a swivelling axle (2) which is inclined in the direction of the web (11) ) of the frame member (7) and to which a lock tongue (3) is attached which is oriented away from the shaft (2) in the direction of the cross bar (5),
and where bearings (4) being displaced in the direction of the longitudinal axis of the scaffold floor part (8) are provided which are located on the frame member (7) with the bearing hooks (6) of the scaffold floor part (8) to incline and guide the locking element (1),
- and the axle (2) with the lock tongue (3) is positioned by means of the bearings (4) in a plane parallel to the bearing hooks (6) which are arranged at right angles to the frame member (7), with the axle (2) being inclined in the direction of the web (11) of the frame member(7) and the lock tongue (3) protruding through a slot-like hole (9) in the frame member (7) so that it grips the cross bar (5) from beneath.

2. The anti-lifting lock of Claim 1,
wherein the inclined axle (5) is guided by two bearings (4) arranged at the front side frame member (7) of the scaffold floor part (8) and laying in a plane which is vertical under fitted conditions.

3. The anti-lifting lock of Claim 1 or 2,
wherein the lock tongue (3) is attached at an approximately right angle to the axle (2) and points, under fitted conditions, tangentially to the lower surface of the tubular cross bar (5).

4. The anti-lifting lock of any one of the Claims 1 to 3,
wherein
- the two shorter legs of the U-section (10) of the frame member (7) are horizontally positioned on the top and on the bottom, and the wider web (11) of the U-section which carries the bearing hooks (6), is positioned vertically,
- to reach the inclined position, the upper bearing (4) of the locking element (1) is provided in the upper third of the web (11), and the lower bearing (4) in the border region of the lower leg of the U-section (10),
- and to ensure that the lock tongue (3) is free to move, a slot-like hole (9) is provided in the lower third of the web (11).

5. The anti-lifting lock of Claim 4,
wherein the lengths of the legs of U-section (10) and the web (11) are in 1:2 ratio.

6. The anti-lifting lock of any one of the Claims 1 to 5,
wherein the lateral dimensions of the slot-like hole (9) allow the lock tongue (3) to oscillate to the inner side, that is the side of the frame member (7) being opposite to the bearing hooks (6).

7. The anti-lifting lock of any one of the Claims 1 to 6,
wherein to support the axle (2), a spring is provided in one of the two bearings (4).

## Revendications

1. Verrou anti-levage pour liaison par accrochage dans un échafaudage où l'élément de recouvrement à cadre de la platforme de travail (8) est suspendu à l'aide de crochets d'appui (6) sur une barre tubulaire (5) et protégé sur celle-ci par un élément de verrouillage commandé par gravité (1),
l'élément de verrouillage (1) étant muni d'une langue de verrouillage (3) qui est montée de manière qu'elle montre vers le bas à un angle suffisant,
caractérisé par
- l'utilisation d'un profile en U pour le cadre de l'élément de recouvrement de la platforme de travail (7) dont l'ouverture est dirigée vers le sens opposé à la barre (5),
- un élément de verrouillage (1) qui est composé d'un arbre primaire (2) à disposition oblique par rapport au pont (11) du cadre (7) et qui est pivotant et d'une langue de verrouillage (3) qui y est fixée et qui montre dans la direction opposée à l'arbre primaire vers le sens de la barre (5),
la mise en position inclinée et le guidage de l'élément de verrouillage (1) vers l'axe longitudinal de l'élément de recouvrement de la platforme de travail (8) étant atteinte par des appuis (4) montés en déport qui se trouvent sur le cadre (7) de l'élément de recouvrement de la platforme de travail (8) muni des crochets d'appui (6),
- et par le positionnement de l'arbre primaire (2) avec la langue de verrouillage (3) à l'aide des points d'appui (4) parallèlement aux crochets d'appui (6) fixés à angle droit sur le cadre (7), l'arbre primaire (2) étant incliné vers le pont (11) du cadre (7) et la langue de verrouillage (3) étant disposée de manière qu'elle puisse soutenir d'en bas la barre (5) à travers une fente (9) dans le cadre (9).

2. Verrou anti-levage d'après revendication 1,
caractérisé par le guidage de l'arbre primaire incliné (2) dans deux supports (4) montés sur la face du cadre (7) de l'élément de recouvrement de la platforne de travail (8) le long d'un plan de coupe vertical en état de montage.

3. Verrou anti-levage d'après revendications 1 et 2,
caractérisé par un montage exécuté environ à angle droit de la langue de verrouillage (3) sur l'arbre primaire (2), cette première se dirigeant, en état de montage, d'un sens tangentiel vers la surface inférieure de la barre tubulaire (5).

4. Verrou anti-levage d'après une des revendications 1 à 3,
caractérisé par
- la location horizontale en haut et en bas des deux côtés plus étroits du profile en U (10) du cadre (7) en état de montage et verticale du pont (11) du profile en U qui est plus large et sur lequel est fixé le crochet d'appui (6),
- la mise en position inclinée réalisable par le montage du palier supérieur (4) de l'élément de verrouillage (1) dans le tiers supérieur du pont (11) et par la disposition du palier inférieur (4) à l'extrémité du côté inférieur du profile en U (10),
- un creux sous forme d'une fente (9) coupé dans le tiers inférieur du pont (11) pour assurer ainsi la liberté de la langue de verrouillage (3).

5. Verrou anti-levage d'après revendication 4,
caractérisé par la réalisation des dimensions du côté du profile en U (10) et du pont (11) dans le rapport de 1 à 2.

6. Verrou anti-levage d'après une des revendication 1 à 5,
caractérisé par une dimension latérale du creux sous forme d'une fente (9) qui permet un mouvement pendulaire de la langue de verrouillage (3) vers la face interne, c.-à.-d. vers la face opposée aux crochets d'appui (6) du cadre (7).

7. Verrou anti-levage d'après une des revendication 1 à 6,
caractérisé par l'emploi d'un élément à ressort dans un des deux paliers (4) pour le logement de l'arbre primaire (2).
